# EUROPÄISCHE PATENTSCHRIFT

(11) **EP 2 778 075 B1**
(45) Veröffentlichungstag und Bekanntmachung des Hinweises auf die Patenterteilung: **03.06.2015**
(21) Anmeldenummer: 14000907.7
(22) Anmeldetag: 13.03.2014
(51) Int. Cl.: B65B 13/18, B65B 41/08, B65B 43/20, B65H 1/06, B65H 3/24

(54) **Vorrichtung zum Umreifen von Packstücken**
Device for strapping articles
Dispositif pour cercler des emballages

(30) Priorität: 15.03.2013 DE 102013004448
(43) Veröffentlichungstag der Anmeldung: 17.09.2014
(73) Patentinhaber: SPG Packaging Systems GmbH, 46535 Dinslaken (DE)
(72) Erfinder: Kastner, Hans Günther, 42489 Wülfrath (DE); Schulz, Friedhelm, 51688 Wipperfürth (DE)
(74) Vertreter: Ostriga Sonnet Wirths & Vorwerk

(56) Entgegenhaltungen:
- EP-A1- 2 394 916
- DE-A1- 10 223 350
- DE-U1-202007 018 468
- DE-U1-202010 006 486
- US-A- 3 661 382
- US-A- 5 842 598

## Beschreibung

Die Erfindung betrifft eine Vorrichtung zum Umreifen von Packstücken,
- mit einem Packtisch, auf dessen Oberseite das zu umreifende Packstück gelagert ist,
- mit einer Einschubvorrichtung, welche ein Umreifungsmittel, durch einen das Packstück umgebenden Umreifungsmittelkanal einer Spann- und Verschlussvorrichtung zuführt,
- mit einer Anordnungseinrichtung zur Anordnung eines Kantenschutzmittels, welches plattenartig ausgebildet ist und mit einer Anordnungsfläche an das Packstück angelegt ist,
- mit einem Magazin zur Vorhaltung mehrerer Kantenschutzmittel, welche mit ihren Anordnungsflächen übereinanderliegend im Magazin gestapelt sind,
- mit einer Entnahmeeinrichtung, welche in Schwerkraftrichtung unterhalb des Magazins angeordnet ist und, die Kantenschutzmittel separierend, ein einzelnes Kantenschutzmittel aus dem Magazin entnimmt und der Anordnungseinrichtung zuführt, wobei
- die Entnahmeeinrichtung eine Aufnahmefläche für das Kantenschutzmittel umfasst die einen Separiersteg trägt, wobei die Aufnahmefläche zur Entnahme eines Kantenschutzmittels unterhalb des Magazins angeordnet ist und die Entnahmeeinrichtung zur Ausförderung des Kantenschutzmittels aufnahmeflächenparallel verfahrbar ist, wobei
- der Separiersteg in Ausförderrichtung hinten auf der Aufnahmefläche der Entnahmeeinrichtung angeordnet ist.

Gattungsgemäße Vorrichtungen sind beispielsweise aus DE 20 2007 018 468 U1 bekannt. Sie sind mit Anordnungseinrichtungen für Kantenschutzmittel ausgestattet. Diese ordnen vor dem Umreifungsvorgang ein Kantenschutzmittel zwischen dem Packstück und dem Umreifungsmittel an. Auf diese Weise werden empfindliche Packstückkanten vor einer Beschädigung durch das Umreifungsmittel geschützt.

Aus dem gattungsfremden Stand der Technik ist es bekannt, Flachmaterial mittels Schiebern von unten einem Stapel zu entnehmen. Dies zeigen unter anderem US 5,842,598 B, DE 102 23 350 A1, US 3,661,382 B und DE 20 2010 006 486 U1.

Aus der vorgenannten gattungsfremden US 5,842,598 B ist es darüber hinaus bekannt, ein flexibles, aber drucksteifes Vorschubelement zu nutzen, welches über ein Führungsrohr umlenkbar ist.

Aufgabe der Erfindung ist es deshalb auch, ein vorteilhaftes Magazin zum Vorhalten von Kantenschutzmitteln und Beschichten der Anordnungseinrichtung mit Kantenschutzmitteln bereitzustellen.

Gelöst wird diese Aufgabe von einer Vorrichtung mit den Merkmalen des Anspruches 1, insbesondere mit den kennzeichnenden Merkmalen, wonach die Entnahmeeinrichtung auf der Oberseite einer rückensteifen Schleppkette angeordnet ist, mittels derer die Entnahmeeinrichtung aufnahmeflächenparallel verfahrbar ist.

Der wesentliche Vorteil bei der Verwendung einer Schleppkette ist zunächst, dass diese aus einzelnen Gliedern besteht, die mittels Schwenkachsen aneinander angeordnet sind. Jedes Glied ist um die jeweilige Schwenkachse nur in eine Richtung bewegbar. Die Bewegungsrichtung ist dabei definiert und für jedes Glied identisch. Solche Schleppketten werden auch als rückensteife Schleppketten bezeichnet.

Bei entsprechender Anordnung der Schleppkette lässt sich diese selbsttragend und parallel zur Packstückoberfläche bzw. zur Pressplattenunterseite ohne weitere Führung oder Abstützung über ihre gesamte Länge verfahren und somit die Entnahmeeinrichtung und mit ihr das Kantenschutzmittel zur Anordnungseinrichtung bewegen. Gleichzeitig kann die Schwenkbarkeit dazu genutzt werden, die Schleppkette, soweit sie nicht pressplattenparallel verfahren ist, vertikal ein einen Lagerschacht anzuordnen. Dies minimiert den horizontalen Bauraum, was insbesondere bei Vorrichtungen mit langen Verfahrwegen der Entnahmeeinrichtung günstig ist.

Es ist vorgesehen, dass der Separiersteg an seiner zum auszufördernden Kantenschutzmittel weisenden Anschlagfläche Haltezähne aufweist, die bei Bewegung der Entnahmeeinrichtung in Ausförderrichtung in eine separierstegnahe Schmalseite des Kantenschutzmittels eingreifen.

Bei dieser Weiterbildung ist gewährleistet, dass die separierstegnahe Schmalseite sich beim Ausfördern des Kantenschutzmittels nicht in Vertikalrichtung nach oben aufbäumen kann, was zu einer Störung der Ausförderung und somit zu einer Störung der gesamten Vorrichtung führen könnte. Insoweit stellt diese Ausführungsform eine sichere Ausförderung des Kantenschutzmittels sicher.

Es ist weiterhin vorgesehen, dass die Schleppkette auf ihrer Oberseite Stützelemente trägt, die der Entnahmeeinrichtung in Ausförderrichtung nachgeordnet sind und beim Ausfördern eines Kantenschutzmittels von der Schleppkette unter das Magazin bewegt werden, um ein Nachrutschen im Magazin vorgehaltener Kantenschutzmittel zu verhindern.

Diese Stützelemente stellen sicher, dass eine Rückverlagerung der Entnahmeeinrichtung unter die im Magazin verbliebenen Kantenschutzmittel möglich ist.

Es ist vorgesehen, dass die Stützelemente von Rollen oder Walzen gebildet sind. Der wesentliche Vorteil hierin liegt in der Reibungsminimierung zwischen den im Magazin vorrätig gehaltenen Kantenschutzmitteln und den Stützelementen bei Bewegung der Schleppkette in Ausförderrichtung.

Schließlich ist vorgesehen, dass die Stützelemente zueinander beabstandet sind und ein die Schleppkette verfahrendes Antriebsmittel in die Zwischenräume zwischen den Stützelementen eingreift.

Die Doppelfunktion der Stützelemente, die auch zum Vortrieb der Schleppkette genutzt werden, vereinfacht die erfindungsgemäße Konstruktion.

Schließlich ist vorgesehen, dass die Vorrichtung mit einer vertikal verfahrbaren, oberhalb des Packtisches angeordneten Pressplatte versehen ist und das Magazin und/oder die Entnahmeeinrichtung an der Pressplatte gehalten ist.

Ein besseres Verständnis der Erfindung sowie weitere Vorteile ergeben sich aus der nachfolgenden Beschreibung eines Ausführungsbeispiels. Es zeigen:
- Figur 1:: eine perspektivische Gesamtansicht auf eine erfindungsgemäße Vorrichtung,
- Figur 2:: die Ansicht gemäß Figur 1 in Perspektive von unten,
- Figur 3:: eine Ausschnittsvergrößerung gemäß Ausschnittskreis II in Figur 2,
- Figur 4:: eine Vertikalschnittansicht durch ein Magazin zur Bevorratung von Kantenschutzmitteln,
- Figur 5:: die Ansicht gemäß Fig. 4 mit ausgefördertem Kantenschutzmittel,
- Figur 6:: eine perspektivische Ansicht auf eine Entnahmeeinrichtung,
- Figur 7:: eine Frontalansicht auf eine an einer Pressplatte der erfindungsgemäßen Vorrichtung gehaltene Anordnungseinrichtung für Kantenschutzmittel,
- Figur 8:: einen Vertikalschnitt durch die Anordnungseinrichtung,
- Figur 9:: eine perspektivische Ansicht auf die Anordnungseinrichtung gemäß Figur 7 mit eingefördertem Kantenschutzmittel,
- Figur 10:: eine perspektivische Darstellung der Anordnungseinrichtung gemäß Figur 9 bei Anordnung eines Kantenschutzmittels an einem Packstück.

In den Figuren ist eine erfindungsgemäße Vorrichtung insgesamt mit dem Bezugszeichen 10 versehen.

Die in ihrer Gesamtheit in Figur 1 in Perspektive dargestellte Vorrichtung 10 umfasst zunächst einen Packtisch 11, der mit einer Vielzahl in einer Ebene hintereinander angeordneter Walzen 12 versehen ist.

Seitlich an der Vorrichtung 10 ist ein horizontal angeordneter Bajonettkasten 13 vorgesehen. In diesem sind die horizontal unter ein Packstück 14 verfahrbaren, hier nicht sichtbaren unteren Umreifungsmittelkanalabschnitte, die sogenannten Bajonette, angeordnet. Eine Brücke 15 überspannt den Packtisch 11 und hält eine Pressplatte 16, die entlang der vertikalen Brückenstützen 17 vertikal verfahrbar ist. An einer Stirnseite 18 der Pressplatte 16 sind Magazine 19 angeordnet, die der Bevorratung der Vorrichtung 10 mit Kantenschutzmitteln 20 dienen. Hierzu bilden 20 vertikal aufgerichtete U-Profile 21 den eigentlichen Vorratsschacht 22, in welchem die Kantenschutzmittel 20 übereinander einsitzen. Zudem trägt das Magazin 19 einen vertikal gerichteten Lagerschacht 23 zur Aufnahme eines Fördermittels in Form einer Schleppkette 41.

Auf dem seitlich angeordneten Bajonettkasten 13 ist die insgesamt mit der Bezugsziffer 24 versehene Einschubvorrichtung für das Umreifungsmittel angeordnet, welches, auf Trommeln 25 aufgewickelt, bevorratet ist.

Neben den in Figur 1 nicht sichtbar dargestellten, im Bajonettkasten 13 angeordneten, unteren Umreifungsmittelkanalabschnitten sind seitliche, vertikal gerichtete Umreifungsmittelkanalabschnitte 26 an den zum Packstück 14 weisenden Innenseiten der Brückenstützen 17 befestigt. Zur Bildung des das Packstück 14 umgebenden Umreifungsmittelkanals, dienen darüber hinaus obere Umreifungsmittelkanalabschnitte, die an der Pressplatte 16 gehalten und hier nicht näher bezeichnet sind. Die Pressplatte 16 hält darüber hinaus die Spann- und Verschlusseinrichtung, mittels derer das Umreifungsmittel um das Packstück 14 herum gespannt und die Enden des Umreifungsmittels miteinander verbunden werden.

Ein Umreifungsvorgang unter Nutzung der in Figur 1 dargestellten Vorrichtung 10 beginnt mit dem Einschieben des Packstückes 14 auf den Packtisch 11, wobei die Bewegungsrichtung des Packstückes 14 quer zur Längsausrichtung der Packtischwalzen 12 ist. Sobald das Packstück 14 seine hinsichtlich der hier vorhandenen zwei Umreifungsmittelkanäle korrekte Position eingenommen hat, entnimmt die Einschubvorrichtung 24 von den Trommeln 25 das Umreifungsmittel und führt dieses zunächst der Spann- und Verschlussvorrichtung zu. Von dort wird das Umreifungsmittel über den jeweils oberen Kanalabschnitt zu dem ersten vertikalen Kanalabschnitt, durch das zwischenzeitlich unter das Packstück 14 verfahrene Bajonett hin zum zweiten Vertikalkanalabschnitt und zurück zur Spann- und Verschlusseinrichtung geführt. Das freie Ende wird dort gehalten, woraufhin ein Rückzug des Umreifungsmittels erfolgt. Hierbei wird das Umreifungsmittel aus den Umreifungsmittelkanälen in bekannter Weise herausgezogen und um das Packstück 14 gespannt. Die Pressplatte 16 befindet sich zu diesem Zeitpunkt auf der Oberseite des Packstückes 14. Nach dem Spannen des Umreifungsmittels um das Packstück 14 werden die Umreifungsmittelenden miteinander verbunden.

Figur 2 zeigt die Vorrichtung 10 gemäß Figur 1, jedoch in perspektivischer Ansicht von unten. Dieser Darstellung ist zu entnehmen, dass die Pressplatte 16 an ihrer Unterseite Laufschienen 30 trägt und mit zwischen den Laufschienen 30 angeordneten Kontaktschienen 31 versehen ist. Darüber hinaus ist unterseitig in der hinsichtlich in der Papierebene rechten oberen Ecke zwischen Pressplatte 16 und Brückenstütze 17 die Anordnungseinrichtung 32 für die Kantenschutzmittel 22 am Packstück 14 gehalten.

Eine bessere Darstellung der vorgenannten Bauteile ist der Figur 3 zu entnehmen, die eine Teilansicht der Figur 2 entsprechend dem dortigen Ausschnittskreis II zeigt.

Dieser Darstellung ist auch zu entnehmen, dass die Pressplatte 16 unterseitig spaltartige Ausnehmungen 33 aufweist, die orthogonal zur Bewegungsrichtung des Packstücks 14 auf dem Packtisch 11 gerichtet bzw. parallel zu den Walzen 12 gerichtet sind. Diese spaltartigen Ausnehmungen 33 sind darüber hinaus parallel zu den über ihnen angeordneten oberen Umreifungsmittelkanalabschnitten ausgerichtet und dienen in erster Linie dazu, dass das Umreifungsmittel beim Rückziehen und Spannen den oberen Umreifungsmittelkanalabschnitt und die Pressplatte 16 passieren kann, um an das Packstück 14 angelegt zu werden. Dabei sind die spaltartigen Ausnehmungen 33 gegenüber dem Umreifungsmittel deutlich breiter ausgebildet.

Die zwei Laufschienen 31 in Figur 3 sind je einer spaltartigen Ausnehmung 33 zugeordnet und randnah an der Ausnehmung 33 schraubbefestigt. Dabei steht jede Laufschiene 30 gegenüber der Pressplatte 16 spaltverengend vor. Der spaltverengende Abschnitt der Laufschiene 30 bildet eine Laufbahn für die Anordnungseinrichtung 32, im Weiteren auch als Wagen 32 bezeichnet, aus. Der Figur 3 ist darüber hinaus deutlich zu entnehmen, dass insgesamt fünf Kontaktschienen 31 laufschienenparallel und zueinander beabstandet unterseitig an der Pressplatte 16 angeordnet sind, um den Wagen 32 über dessen Schleifkontakte mit Elektrizität und Steuersignalen zu versorgen.

Nach dieser eingehenden Übersichtsdarstellung der gattungsgemäßen Vorrichtung 10 soll nun anhand der Figuren 4, 5 und 6 zunächst näher auf das Magazin 19 zur Bevorratung mit Kantenschutzmitteln 20 sowie der zugehörigen Entnahmeeinrichtung 42 eingegangen werden, bevor im Anschluss die als Wagen ausgebildete Anordnungseinrichtung 32 beschrieben wird.

Figur 4 zeigt den Vertikalschnitt durch das an der Pressplatte 16 angeordnete Magazin 19, wobei die Schnittebene parallel zur Bewegungsrichtung des Packstückes 14 auf dem Packtisch 11 gelegt ist.

In Figur 4 ist zunächst der Vorratsschacht 22 dargestellt, begrenzt durch die zwei U-Profile 21, in welchem mehrere Kantenschutzmittel 20 mit ihren Anlageflächen 35 übereinander aufgestapelt sind. Das Magazin 19 trägt darüber hinaus einen Motor 36, der ein Zahnrad 37 in Rotation versetzen kann. Die Zähne 38 des Zahnrads 37 greifen in Zwischenräume 39 ein, die zwischen benachbarten Stützstegen 40 einer Schleppkette 41 gebildet sind. Diese Stützstege 40 sind auf der zur Pressplatte 16 weisenden Oberseite der Schleppkette 41 angeordnet, die darüber hinaus - ebenfalls auf ihrer Oberseite - eine Entnahmeeinrichtung 42 trägt, die in der vorliegenden Darstellung der Figur 4 unterhalb des Vorratsschachtes 22 befindlich ist.

Die Schleppkette 41 mit ihrer Vielzahl von aneinander angeordneten Schleppkettengliedern 43 weist auf der der Pressplatte 16 abgewandten Unterseite eine Vielzahl von Gleitelementen 44 auf. Im vorliegenden Ausführungsbeispiel trägt jedes einzelne Schleppkettenglied 43 je ein Gleitelement 44 in Form einer pressplattenparallel gerichteten, drehbar gelagerten Walze 12.

Die Schleppkette 41 ist rückensteif. Dies bedeutet, dass sie einseitig flexibel ist. Hier in der Darstellung der Figur 4 ist die Kette, zu ihrer Oberseite hin, gegen den Uhrzeigersinn umlenkbar. Eine Gegenbewegung nach unten ist blockiert.

Die Schleppkette 41 dient im Zusammenspiel der Entnahmeeinrichtung 42 dem Ausfördern von Katenschutzmitteln 20 aus dem Vorratsschacht 22 in Förderrichtung A unter die Pressplatte 16, um dort an den Wagen 32 übergeben zu werden. Hierzu treibt der Motor 36 das Zahnrad 37 an, welches die Schleppkette 41 mit der bewegungsgekoppelt verbundenen Entnahmeeinrichtung 42 in Ausförderrichtung A aus dem Magazin 19 heraus bewegt. Hierzu weist das Magazin 19 an seinem der Pressplatte 16 zugewandten Ende eine Ausförderöffnung 45 auf. Die Gleitelemente 44 laufen dabei reibungsminimierend auf dem Magazinboden 46.

Der Vorteil des Einsatzes der Schleppkette 41 mit ihren rückensteifen Eigenschaften wird deutlich, wenn man im Vergleich der Figuren 4 und 5 erkennt, dass der Schleppkette 41 nach dem Verlassen des Magazins 19 durch die Ausförderöffnung 45 jegliche unterseitige Unterstützung fehlt.

Da sich die einzelnen Glieder der Schleppkette 41 lediglich nach oben, also zur Pressplatte 16 hin verschwenken lassen, ist eine unterseitige Unterstützung beim Verlassen des Kantenschutzmagazins 19 in Ausförderrichtung A nicht erforderlich. Die Schleppkette 41 ist insoweit selbsttragend und hält ihre pressplattenparallele, horizontale Ausrichtung bei.

Den Figuren 4 und 5 ist auch entnehmbar, dass die oberseitig auf der Schleppkette 41 angeordneten Stützstege 40 der Entnahmeeinrichtung 42 in Ausförderrichtung A nachgeordnet sind. Sie tragen gegenüber der Oberseite der einzelnen Schleppkettenglieder 43 etwa in dem selben Maße wie die Entnahmeeinrichtung 42, insbesondere deren Separiersteg 47 auf. Infolge dessen stützen sich die durch Schwerkraft nach Entnahme eines Kantenschutzmittels 20 durch die Entnahmeeinrichtung 42 nachrutschenden Kantenschutzmittel 20 auf den Stützstegen 40 ab. So ist gewährleistet, dass zwischen dem Vorratsstapel an Kantenschutzmitteln 20 und der Gliederkette 41 ein ausreichender Abstand verbleibt, um die Entnahmeeinrichtung 42 nach erfolgter Ausförderung eines Kantenschutzmittels 20 wieder unter dem Vorratsstapel anzuordnen, um dann in einem nächsten Zyklus ein weiteres Kantenschutzmittel 20 auszufördern. In einer bevorzugten Ausführungsform sind auch die Stützstege 40 als Rollen oder Walzen drehbar ausgeführt, sodass ein reibungsminimiertes Ausfördern der Gliederkette 41 auch gegenüber den im Vorratsschacht 22 anliegenden Kantenschutzmitteln gewährleistet ist.

Aus den Figuren 4 und 5 wird ein weiterer Vorteil der rückensteifen Gliederkette 41 deutlich. Die Verschwenkbarkeit nach oben in Richtung Pressplatte 16 erlaubt es, die Gliederkette 41 in einem in Ausförderrichtung A hinten gelegenen Endbereich des Magazins 19 in die Vertikale umzulenken und in einem vertikal angeordneten Lagerschacht 23 vorzuhalten. Dies erlaubt es, den Bauraum der Vorrichtung 10 insgesamt zu minimieren.

Figur 6 zeigt die Entnahmeeinrichtung 42 nebst Kantenschutzmittel 20 in perspektivischer Ansicht. Die Entnahmeeinrichtung 42 ist in etwa tablettartig ausgebildet und umfasst zunächst eine Aufnahmefläche 48, auf welcher ein auszuförderndes Kantenschutzmittel 20 aufliegt. Die Aufnahmefläche 48 ist seitlich durch Wände 49 begrenzt, die parallel zur Ausförderrichtung A verlaufen und eine im Wesentlichen der Stärke des Kantenschutzmittels 20 entsprechende Höhe aufweisen. Ein in Ausförderrichtung A hinten angeordneter, quer zur Ausförderrichtung A gerichteter Separiersteg 47 weist ebenfalls eine Höhe auf, die im Wesentlichen der Stärke des Kantenschutzmittels 20 entspricht. Er ist an seiner zum Kantenschutzmittel 20 weisenden Anschlagfläche 50 mit Haltezähnen 51 versehen. Diese greifen bei Bewegung der Entnahmeeinrichtung 42 in Ausförderrichtung A in eine Schmalseite des Kantenschutzmittels 20 ein. Dies verhindert ein Aufbäumen des Kantenschutzmittels 20 in Vertikalrichtung nach oben während des Ausfördervorgangs. Eine Fehlförderung wird so sicher vermieden und die Zuverlässigkeit der Ausförderung bleibt gewährleistet. Die in Figur 6 in den Separiersteg 47 eingebrachte Bohrung 52 dient der Befestigung der Entnahmeeinrichtung 42 auf der Gliederkette 41.

Aus der Beschreibung des Magazins 19 und der Entnahmeeinrichtung 42 wird ein wesentlicher Vorteil des Magazins 19 ersichtlich. Die im Vorratsstapel vorgehaltenen Kantenschutzmittel 20 werden durch die Schwerkraft der Entnahmeeinrichtung 42 zugeführt, so dass weitere Fördermittel entbehrlich sind.

Anhand der Figuren 7 bis 10 wird nunmehr die Anordnungseinrichtung 32 bzw. der Wagen 32 beschrieben, an welchen das Kantenschutzmittel 20 von der Entnahmeeinrichtung 42 übergeben wird und welcher das Kantenschutzmittel 20 an das Packstück 14 zum Schutz der Packstückkanten vor dem Umreifungsmittel anlegt.

In Figur 7 ist eine Teildarstellung der Vorrichtung 10 dargestellt. Sie zeigt einen Ausschnitt aus der Pressplatte 16 und eine Frontalansicht auf den Wagen 32. Der Blick ist hier parallel zu den spaltartigen Ausnehmungen 33 gerichtet. Dargestellt ist hier die Übergabeposition der Entnahmeeinrichtung 42 an den Wagen 32. Hierzu wurde die Gliederkette 41 von der hinsichtlich der Zeichnungsebene rechten Seite unter die Pressplatte 16 in Richtung A ausgefördert. Das Kantenschutzmittel 20 ist an den Wagen 32 übergeben.

Zur Aufnahme des Kantenschutzmittels 20 verfügt der Wagen 32 über eine obere, pressplattennahe Klemmschiene 53 und eine parallel ausgerichtete, pressplattenferne Klemmschiene 54. Zwischen den Klemmschienen 53 und 54 befindet sich durch deren Beabstandung ein Klemmspalt 55.

An den zum Magazin 19 weisenden Enden sind die Klemmschienen 53 und 54 abgekantet und bilden eine trichterartige Aufweitung 56, die das Einschieben des Kantenschutzmittels 20 in den Klemmspalt 55 erleichtert und Lage- sowie Dickentoleranzen des Kantenschutzmittels 20 kompensiert. Dargestellt sind in Figur 7 darüber hinaus die Laufschienen 30, die an der Pressplatte 16 befestigt sind und spaltverengend in die jeweiligen spaltartigen Ausnehmungen 33 eingreifen. Dieser gegenüber dem Rand der spaltartigen Ausnehmung 33 gegebene Überstand bildet die Laufbahnen für den Wagen 32, der dort mit Laufrädern 57 eingehängt ist.

Dargestellt sind ferner die Kontaktschienen 31, die von wagenseitigen Schleifkontakten 58 kontaktiert werden.

Antriebsräder 59 des Wagens 32 liegen auf der Unterseite der Pressplatte 16, insbesondere auf der Unterseite der Laufschienen 30 reibschlüssig an und erlauben, angetrieben durch einen Motor 60 die Fortbewegung des Wagens 32 in Richtung Packstück 14 zur Anlage des Kantenschutzes 20 an einer zu schützenden Packstückkante 71. Der Motor 60 selbst ist in Figur 7 nicht dargestellt. Diesbezüglich wird auf Figur 8 verwiesen.

Figur 8 ist ein Vertikalschnitt durch den Wagen 32, wobei die Schnittebene parallel zur Bewegungsrichtung des Wagens 32 entlang der Pressplatte 16 gelegt wurde.

Der Figur 8 ist zu entnehmen, dass der Wagen 32 mit einer Klemmeinrichtung 61 versehen ist, die zunächst einen Arm 62 umfasst, auf welchen eine elastische Hülse 63 aufgesetzt ist. Der Arm 62 ist mit seinem ersten Ende über einen Halter 64 schwenkbar am Wagen 32 angeordnet. Die Schwenkachse 65 des Armes 62 ist pressplattenparallel und orthogonal zur Bewegungsrichtung B des Wagens 32 gerichtet. Wie Figur 8 zu entnehmen ist, ist die elastische Hülse 63 am freien Ende des Armes 62 angeordnet.

In Figur 9 ist gezeigt, dass die pressplattenferne Klemmschiene 54 mit Durchbrechungen 66 versehen, die parallel zu den Armen 62 gerichtet und oberhalb der Arme 62 angeordnet sind. Die hier im konkreten Ausführungsbeispiel vorhandenen zwei Arme 62 sind, wie schon erwähnt, schwenkbar an einem Halter 64 angeordnet und über eine vermittelnde Halteschiene 67 mit dem Halter 64 verbunden. Dabei sind beide Arme 62 an derselben Schiene 67 befestigt. Der Wagen 32 trägt einen Elektromagneten 68, der zwischen der pressplattenfernen Klemmschiene 54 und einem an der Halteschiene 67 angeordneten Winkelblech 69 befindlich ist. Wenn der Elektromagnet 68 mit Elektrizität versorgt wird, bewirken die Magnetkräfte eine Verlagerung des Winkelblechs 69 nach oben in Richtung Pressplatte 16, was eine entsprechende Bewegung der an der Halteschiene 67 angeordneten Arme 62 mit ihren aufgesetzten elastischen Hülsen 63 zur Folge hat. Diese durchtauchen die Durchbrechungen 66 und legen sich unterseitig, dass heißt auf der Anordnungsfläche 35 des Kantenschutzmittels 20, an und üben auf letzteres eine Klemmkraft aus. Diese Klemmkraft hält das Kantenschutzmittel 20 zwischen den Klemmschienen 53 und 54.

Figur 9, wie auch der Figur 7, ist darüber hinaus zu entnehmen, wie die mit der Entnahmevorrichtung 42 versehene rückensteife Schleppkette 41 das ausgeförderte Kantenschutzmittel 20 in den Klemmspalt 55 des Wagens 32 eingeschoben hat. Aus diesen Darstellungen ergibt sich auch, dass die Ausförderrichtung A der Schleppkette 41 und die Bewegungsrichtung B des Wagens 32 orthogonal zueinander gerichtet sind. Während die Ausförderrichtung A der Schleppkette 41 parallel zur Bewegungsrichtung des Packstückes 14 durch die Brücke 15 hindurch verläuft, bewegt sich der Wagen 32 in Bewegungsrichtung B quer zur Bewegungsrichtung des Packstücks 14 entlang der Pressplatte 16.

In Figur 8 und 10 ist hingegen die Position des Wagens 32 zur Anordnung des Kantenschutzmittels 20 am Packstück 14 erreicht. Das Kantenschutzmittel 20 wird mit seiner Anordnungsfläche 70 auf der Oberseite des Packstückes 14 abgelegt, wobei es einen Überstand über die dem Wagen 32 zugewandte Kante des Packstückes 14 aufweist. In einem nächsten Schritt wird nun das Umreifungsmittel um das Packstück 14 gelegt und gespannt, wodurch eine Verformung des Kantenschutzmittels 20 entlang der zu schützenden und dem Wagen 32 zugewandten Kante 71 herum erfolgt. Infolge der Verformung liegt die Anordnungsfläche 35 des Kantenschutzmittels 20 zu einem Teil an der Oberseite des Packstückes 14 und zu einem anderen Teil an der Seitenfläche des Packstückes 14 an. Das Umreifungsmittel selbst ist über das Kantenschutzmittel 20 geführt, sodass die zu schützende Kante 71 des Packstückes 14 keinen Kontakt zum Umreifungsmittel hat.

In Figur 10 ist weiterhin ein erster Sensor 72 zu sehen, der an einem zur nahegelegenen Brückenstütze 17 gerichteten Rückenteil 73 des Wagens 32 angeordnet ist. Über diesen Sensor 72 wird kontinuierlich die Distanz zwischen dem Wagen 32 und einem ersten festen Bezugspunkt, beispielsweise der Brückenstütze 17, gemessen. In den Figuren 7 und 9 sind zweite Sensoren 74 dargestellt, die den Abstand des Packstückes 14 zu einem zweiten festen Bezugspunkt erfassen. Der zweite feste Bezugspunkt kann ebenfalls die Brückenstütze 17 sein.

Eine in den Zeichnungen nicht dargestellte Steuerung, die die Lage der zwei festen Bezugspunkte kennt, erfasst aus der Relativposition von Packstück 14 zum festen Bezugspunkt und Wagen 32 zum festen Bezugspunkt den notwendigen Verfahrweg des Wagens 32 in Bewegungsrichtung B in Richtung Packstück 14 um das Kantenschutzmittel 20 am Packstück 14 anzuordnen. Über die Positionserkennung des Wagens 32 durch die Steuerung ist selbige auch in der Lage, den Zeitpunkt zur Ausförderung eines Kantenschutzmittels 20 mittels Schleppkette 41 und Entnahmeeinrichtung 42 aus dem Magazin 19 zu bestimmen.

Zusammenfassend wurde eine vorteilhafte Vorrichtung 10 dargestellt, die mit einem einfachen und funktionssicher a ufgebauten Magazin 19 zur Bevorratung mit Kantenschutzmitteln 20 sowie mit einer zuverlässig arbeitenden Anordnungseinrichtung 32 für Kantenschutzmittel 20 an einem Packstück 14 ausgestattet ist. Dabei ist darauf geachtet worden, eine einfache Nachrüstbarkeit bestehender Anlagen sowohl mit einem Magazin 19 als auch mit einer Anordnungseinrichtung 32 zu gewährleisten.

### Bezugszeichenliste:

- 10: Vorrichtung
- 11: Packtisch
- 12: Walzen
- 13: Bajonettkasten
- 14: Packstück
- 15: Bücke
- 16: Pressplatte
- 17: Brückenstütze
- 18: Stirnseite
- 19: Magazin
- 20: Kantenschutzmittel
- 21: U-Profil
- 22: Vorratsschacht
- 23: Lagerschacht
- 24: Einschubvorrichtung
- 25: Trommel
- 26: vertikale Umreifungsmittelkanalabschnitte
- 30: Laufschiene
- 31: Kontaktschiene
- 32: Anordnungseinrichtung
- 33: spaltartige Ausnehmungen
- 35: Anordnungsfläche
- 36: Motor
- 37: Zahnrad
- 38: Zahn
- 39: Zwischenraum
- 40: Stützsteg
- 41: Schleppkette
- 42: Entnahmeeinrichtung
- 43: Schleppkettenglied
- 44: Gleitelement
- 45: Ausförderöffnung
- 46: Magazinboden
- 47: Separiersteg
- 48: Aufnahmefläche
- 49: Wand
- 50: Anschlagfläche
- 51: Haltezahn
- 52: Bohrung
- 53: Klemmschiene, pressplattennah
- 54: Klemmschiene, pressplattenfern
- 55: Klemmspalt
- 56: Aufweitung
- 57: Laufrad
- 58: Schleifkontakt
- 59: Antriebsrad
- 60: Motor
- 61: Klemmeinrichtung
- 62: Arm
- 63: elastische Hülse
- 64: Halter
- 65: Schwenkachse
- 66: Durchbrechung
- 67: Halteschiene
- 68: Elektromagnet
- 69: Winkelblech
- 71: zu schützende Kante
- 72: erster Sensor
- 73: Rückenteil
- 74: zweiter Sensor

- A: Ausförderrichtung
- B: Bewegungsrichtung

## Patentansprüche

1. Vorrichtung (10) zum Umreifen von Packstücken (14),
- mit einem Packtisch (11), auf dessen Oberseite das zu umreifende Packstück (14) gelagert ist,
- mit einer Einschubvorrichtung (24), welche ein Umreifungsmittel, durch einen das Packstück (14) umgebenden Umreifungsmittelkanal einer Spann- und Verschlussvorrichtung zuführt,
- mit einer Anordnungseinrichtung (32) zur Anordnung eines Kantenschutzmittels (20), welches plattenartig ausgebildet ist und mit einer Anordnungsfläche (35) an das Packstück (14) angelegt ist,
- mit einem Magazin (19) zur Vorhaltung mehrerer Kantenschutzmittel (20), welche mit ihren Anordnungsflächen (35) übereinanderliegend im Magazin (19) gestapelt sind,
- mit einer Entnahmeeinrichtung (42), welche in Schwerkraftrichtung unterhalb des Magazins (19) angeordnet ist und, die Kantenschutzmittel (20) separierend, ein einzelnes Kantenschutzmittel (20) aus dem Magazin (19) entnimmt und der Anordnungseinrichtung (32) zuführt, wobei
- die Entnahmeeinrichtung (42) eine Aufnahmefläche (48) für das Kantenschutzmittel (20) umfasst die einen Separiersteg (47) trägt, wobei die Aufnahmefläche (48) zur Entnahme eines Kantenschutzmittels (20) unterhalb des Magazins (19) angeordnet ist und die Entnahmeeinrichtung (42) zur Ausförderung des Kantenschutzmittels (20) aufnahmeflächenparallel verfahrbar ist, wobei
- der Separiersteg (47) in Ausförderrichtung (A) hinten auf der Aufnahmefläche(48) der Entnahmeeinrichtung (42) angeordnet ist,
**dadurch gekennzeichnet, dass**
die Entnahmeeinrichtung (42) auf der Oberseite einer rückensteifen Schleppkette (41) angeordnet ist, mittels derer die Entnahmeeinrichtung (32) aufnahmeflächenparallel verfahrbar ist.

2. Vorrichtung (10) nach Anspruch 1, **dadurch gekennzeichnet, dass** der Separiersteg (47) an seiner zum auszufördernden Kantenschutzmittel (20) weisenden Anschlagfläche (50) Halte zähne (51) au fweist, die bei Bewegung der Entnahmeeinrichtung (42) in Ausförderrichtung (A) in eine separierstegnahe Schmalseite des Kantenschutzmittels (20) eingreifen.

3. Vorrichtung (10) nach Anspruch 1 oder 2, **dadurch gekennzeichnet, dass** die Schleppkette (41) auf ihrer Oberseite Stützelemente (40) trägt, die der Entnahmeeinrichtung (42) in Ausförderrichtung (A) nachgeordnet sind und beim Ausfördern eines Kantenschutzmittels (20) von der Schleppkette (41) unter das Magazin (19) bewegt werden, um ein Nachrutschen im Magazin (19) vorgehaltener Kantenschutzmittel (20) zu verhindern.

4. Vorrichtung (10) nach Anspruch 3, **dadurch gekennzeichnet, dass** die Stützelemente (40) von Rollen oder Walzen gebildet sind.

5. Vorrichtung (10) nach Anspruch 3 oder 4, **dadurch gekennzeichnet, dass** die Stützelemente (40) zueinander beabstandet sind und ein die Schleppkette (41) verfahrendes Antriebsmittel (59) in die Zwischenräume (39) zwischen den Stützelementen (40) eingreift.

6. Vorrichtung (10) nach einem der Ansprüche 1 bis 5, **dadurch gekennzeichnet, dass** die. Vorrichtung (10) mit einer vertikal verfahrbaren, oberhalb des Packtisches (11) angeordneten Pressplatte (16) versehen ist und das Magazin (19) und/oder die Entnahmeeinrichtung (42) an der Pressplatte (16) gehalten ist.

## Claims

1. Device (10) for strapping packages (14),
- having a packing table (11), the package (14) to be strapped being mounted on the upper side thereof,
- having an insertion device (24) which supplies a strapping means through a central strapping duct of a clamping and closing device, which duct surrounds the package (14),
- having an positioning installation (32) for positioning an edge protection means (20) which is configured so as to be plate-like and is placed on the package (14) by way of a positioning face (35),
- having a magazine (19) for keeping available a plurality of edge protection means (20) which by way of their positioning faces (35) are stacked on top of one another in the magazine (19),
- having a removal installation (42) which is disposed in the direction of gravity below the magazine (19) and, while separating the edge protection means (20), removes a single edge protection means (20) from the magazine (19) and supplies said single edge protection means (20) to the positioning installation (32), wherein
- the removal installation (42) comprises a receiving face (48) for the edge protection means (20), which carries a separation web (47), wherein the receiving face (48), for the removal of an edge protection means (20), is disposed below the magazine (19), and the removal installation (42), for delivering the edge protection means (20), is displaceable parallel with the receiving face, wherein
- the separation web (47) in the delivery direction (A) is disposed at the rear of the receiving face (48) of the removal installation (42),
**characterized in that**
the removal installation (42) is disposed on the upper side of a rigid traction chain (41) by means of which the removal installation (32) is displaceable parallel with the receiving face.

2. Device (10) according to Claim 1, **characterized in that** the separation web (47) on its stop face (50) which points towards the edge protection means (20) to be delivered includes retaining teeth (51) which in the case of movement of the removal installation (42) in the delivery direction (A) engage in a narrow side of the edge protection means (20) which is close to the separation web.

3. Device (10) according to Claim 1 or 2, **characterized in that** the traction chain (41) on its upper side carries support elements (40) which in the delivery direction (A) are downstream of the removal installation (42) and when delivering an edge protection means (20) are moved by the traction chain (41) below the magazine (19), in order to prevent edge protection means (20) kept available in the magazine (19) from sliding forward.

4. Device (10) according to Claim 3, **characterized in that** the support elements (40) are formed by rollers or rolls.

5. Device (10) according to Claim 3 or 4, **characterized in that** the support elements (40) are spaced apart from one another, and a drive means (59) which displaces the traction chain (41) engages in the intermediate space (39) between the support elements (40).

6. Device (10) according to one of Claims 1 to 5, **characterized in that** the device (10) is provided with a vertically displaceable compression plate (16) which is disposed above the packing table (11), and the magazine (19) and/or the removal installation (42) are held on the compression plate (16).

## Revendications

1. Dispositif (10) pour cercler des emballages (14), comprenant :
- une table d'emballage (11), sur la face supérieure de laquelle est supporté l'emballage (14) à cercler,
- un dispositif d'insertion (24) qui achemine un moyen de cerclage à travers un canal de moyen de cerclage, entourant l'emballage (14), d'un dispositif de serrage et de fermeture,
- un dispositif d'agencement (32) pour agencer un moyen de protection des arêtes (20) qui est réalisé en forme de plaque et qui est appliqué avec une surface d'agencement (35) contre l'emballage (14),
- un magasin (19) pour stocker plusieurs moyens de protection des arêtes (20) qui sont empilés avec leurs surfaces d'agencement (35) les unes sur les autres dans le magasin (19),
- un dispositif d'enlèvement (42) qui est disposé dans le sens de la force de gravité en dessous du magasin (19) et qui enlève, en séparant les moyens de protection des arêtes (20), un moyen de protection des arêtes individuel (20) hors du magasin (19) et l'achemine au dispositif d'agencement (32),
- le dispositif d'enlèvement (42) comprenant une surface de réception (48) pour le moyen de protection des arêtes (20) qui porte une nervure de séparation (47), la surface de réception (48) pour enlever un moyen de protection des arêtes (20) étant disposée en dessous du magasin (19) et le dispositif d'enlèvement (42) pouvant être déplacé parallèlement à la surface de réception pour évacuer le moyen de protection des arêtes (20),
- la nervure de séparation (47) étant disposée dans le sens de l'évacuation (A) à l'arrière sur la surface de réception (48) du dispositif d'enlèvement (42),
**caractérisé en ce que**
le dispositif d'enlèvement (42) est disposé sur la face supérieure d'une chaîne d'entraînement (41) à dos rigide au moyen de laquelle le dispositif d'enlèvement (32) peut être déplacé parallèlement à la surface de réception.

2. Dispositif (10) selon la revendication 1, **caractérisé en ce que** la nervure de séparation (47) présente des dents de retenue (51) au niveau de sa surface de butée (50) tournée vers le moyen de protection des arêtes (20) devant être évacué, lesquelles dents de retenue, lors du déplacement du dispositif d'enlèvement (42) dans le sens de l'évacuation (A), venant en prise dans un côté étroit proche de la nervure de séparation du moyen de protection des arêtes (20).

3. Dispositif (10) selon la revendication 1 ou 2, **caractérisé en ce que** la chaîne d'entraînement (41) porte sur sa face supérieure des éléments de support (40) qui sont disposés en aval du dispositif d'enlèvement (42) dans le sens de l'évacuation (A) et qui sont déplacés lors de l'évacuation d'un moyen de protection des arêtes (20) depuis la chaîne d'entraînement (41) sous le magasin (19) afin d'empêcher des moyens de protection des arêtes (20) stockés dans le magasin (19) de glisser vers la bas.

4. Dispositif (10) selon la revendication 3, **caractérisé en ce que** les éléments de support (40) sont formés par des rouleaux ou des cylindres.

5. Dispositif (10) selon la revendication 3 ou 4, **caractérisé en ce que** les éléments de support (40) sont espacés les uns des autres et un moyen d'entraînement (59) déplaçant la chaîne d'entraînement (41) vient en prise dans les espaces intermédiaires (39) entre les éléments de support (40).

6. Dispositif (10) selon l'une quelconque des revendications 1 à 5, **caractérisé en ce que** le dispositif (10) est pourvu d'une plaque de pressage (16) déplaçable verticalement, disposée au-dessus de la table d'emballage (11), et le magasin (19) et/ou le dispositif d'enlèvement (42) sont retenus sur la plaque de pressage (16).
